# EUROPÄISCHE PATENTSCHRIFT

(11) **EP 0 316 363 B1**
(45) Veröffentlichungstag und Bekanntmachung des Hinweises auf die Patenterteilung: **29.07.1992**
(21) Anmeldenummer: 87905602.6
(22) Anmeldetag: 04.09.1987
(51) Int. Cl.: H01H 1/20, H01H 51/06

(54) **ELEKTROMAGNETISCHER SCHALTER, INSBESONDERE FÜR ANDREHVORRICHTUNGEN VON BRENNKRAFTMASCHINEN**
ELECTROMAGNETIC SWITCH, IN PARTICULAR FOR CRANKING DEVICES OF INTERNAL COMBUSTION ENGINES
COMMUTATEUR ELECTROMAGNETIQUE, EN PARTICULIER POUR APPAREILS DE DEMARRAGE DE MOTEURS A COMBUSTION INTERNE

(30) Priorität: 24.09.1986 DE 3632469
(43) Veröffentlichungstag der Anmeldung: 24.05.1989
(73) Patentinhaber: ROBERT BOSCH GMBH, 70442 Stuttgart (DE)
(72) Erfinder: BÖGNER, Karl-Heinz, D-7303 Neuhausen (DE)
(86) Internationale Anmeldenummer: DE8700406
(87) Internationale Veröffentlichungsnummer: WO8802543

(56) Entgegenhaltungen:
- DE-A- 2 315 567
- DE-A- 2 804 815
- DE-B- 1 003 318
- US-A- 3 569 649
- US-A- 4 203 084

## Beschreibung

Die Erfindung geht von einem elektromagnetischen Schalter nach der Gattung des Hauptanspruchs aus. Es ist bereits bei einem derartigen Schalter bekannt, die Hauptstromkontakte mit geneigten ebenen Kontaktflächen und die Kontaktbrücke mit entsprechend abgebogenen Enden als Kontaktabschnitte zu versehen. Beim Schließen der Kontakte sollen dann Kontaktbrücke und Hauptstromkontakte verhältnismäßig großflächig aneinanderliegen. Bei dieser Anordnung ist von Nachteil, daß die in der Draufsicht rechteckige Kontaktbrücke eine Verdrehsicherung benötigt, da sonst keine parallele Kontaktgabe möglich ist. Solch eine Verdrehsicherung ist beispielsweise in Form von Rippen oder Wänden in der die Hauptstromkontakte tragenden Kappe bekannt, welche den Schaltraum umgibt. Derartige Verdrehsicherungen haben jedoch den Nachteil, daß bei dem rauhen Betrieb in Kraftfahrzeugen durch Schütteleinflüsse Schäden durch Kerben in der Kappe und/oder Schäden an der Kontaktbrücke oder deren isolierender Lagerteile entstehen könnnen, wozu zusätzlich die Kraft der Rückschläge von der Kappenwand beitragen kann. Außerdem ist bei den verhältnismäßig großen ebenen Kontaktflächen von Nachteil, daß im Hinblick auf eine wirtschaftliche Großmengenfertigung die Kontaktflächen nicht so eben ausgebildet und/oder so parallel zueinander geführt werden können, daß die Kontaktgabe immer in der Mitte der Kontaktflächen erfolgt. Dadurch ist keine gleichmäßige Wärmeableitung möglich, so daß die Schweißneigung der Kontaktteile in unerwünschter Weise zunimmt. Durch das Reiben beim Kontaktgeben der gegenüber der Schaltrichtung geneigten Kontaktflächen können zwar Korrosionsablagerungen an den Kontaktflächen aufgerissen und in gewissem Maße weggeschoben werden. Bei den verhältnismäßig großen Kontaktflächen tritt dennoch immer wieder auf, daß die Kontaktanlage an schlecht leitenden oder anderen ungünstigen Stellen erfolgt, weil der Selbstreinigungseffekt hier nicht ausreichend wirksam werden kann und die an sich erwünschte hohe Kontaktkraft bei schräg zur Schaltbewegung angeordneten Kontaktflächen die Verunreinigungen in die Kontaktflächen pressen kann.
Aus der DE-C-900 847 ist ein solcher Schalter bekannt.

### Aufgabe, Lösung und Vorteile der Erfindung

Der Erfindung liegt die Aufgabe zugrunde, einen elektromagnetischen Schalter, insbesondere für Andrehvorrichtungen von Brennkraftmaschinen zu schaffen, dessen Hauptstromkontakte und Kontaktbrücke derart ausgebildet sind, daß die Nachteile der bekannten Lösungen vermieden werden und dadurch die Lebensdauer der Kontaktteile bei gleichzeitig gesteigerten Anforderungen an ihre Leistung und eine größere Sicherheit gegen Verschweißen der Kontaktteile erreicht werden.
Die Aufgabe wird durch den gegenstand des Anspruchs 1 gelost.

Dabei ist von Vorteil, daß bei höherer Kontaktkraft, verringerter Prellneigung und gutem Selbstreinigungseffekt durch die Form der Kontaktflächen in wirtschaftlicher Weise ermöglicht wird, auch bei Maßabweichungen die Kontaktgabe immer an nahezu derselben Stelle der Kontaktflächen zu erreichen, wodurch eine sichere Kontaktgabe und eine gute Wärmeableitung ohne Kontaktschweißen gewährleistet wird. Als weiterer Vorteil ist anzusehen, daß die runde Kontaktbrücke keine seitliche Führung mehr benötigt, was ebenfalls zur Erhöhung der Lebensdauer des Schalters beiträgt.

Durch die in den Unteransprüchen aufgeführten Maßnahmen sind vorteilhafte Weiterbildungen des im Hauptanspruch angegebenen elektromagnetischen Schalters möglich. Besonders vorteilhaft ist, daß die Hauptstromkontakte als Schrauben mit vieleckigem Kopf ausgebildet sind, so daß keine Verdrehsicherungen benötigt werden, da sie in der Kappe in einfacher Weise in ihrer Lage fixiert werden können. Außerdem ist durch die Vielzahl angeformter Kontaktflächen die Lebensdauer der Hauptstromkontakte durch Mehrfachverwenden der Hauptstromkontakte erhöht. Mit einem Neigungswinkel der Kontaktflächen zur Richtung der Schaltbewegung von 45° ist das günstigste Verhältnis zwischen Kontaktkraft, Prellneigung und Selbstreinigung ermöglicht. In wirtschaftlicher Weise können die Hauptstromkontakte nicht nur aus teuerem Kupfer sondern auch aus Stahl mit einem Kontaktabschnitt aus Kupfer verwendet werden. Darüberhinaus können durch die kugelabschnittförmige Kontaktfläche der Kontaktbrücke Fertigungstoleranzen derart ausgeglichen werden, daß die Kontaktbrücke immer nahezu an derselben Stelle der Kontaktfläche der Hauptstromkontakte anliegt. Durch die ebenfalls kugelabschnittförmige Rückseite der Kontaktbrücke und die etwas konische Form der Lagerstelle zwischen Kontaktbrücke und Kontaktbrückenträger kann das Ausgleichen von Maßabweichungen noch unterstützt werden.

### Zeichnung

Ausführungsbeispiele der Erfindung sind in der Zeichnung dargestellt und in der nachfolgenden Beschreibung näher erläutert. Es zeigen Figur 1 einen elektromagnetischen Schalter im Längsschnitt, Figur 2 einen Schnitt durch den Schalter entlang der Linie II-II in Figur 1, Figur 3 den Schalter im Teilschnitt mit einer abgewandelten Kontaktbrücke, Figur 4 ein zweites Ausführungsbeispiel eines Hauptstromkontaktes in Seitenansicht, Figur 5 den Kontaktabschnitt des Hauptstromkontaktes nach Figur 4 in Aufsicht, Figur 6 ein drittes Ausführungsbeispiel des Hauptstromkontaktes in Seitenansicht und Figur 7 in Aufsicht.

### Beschreibung der Ausführungsbeispiele

Ein elektromagnetischer Schalter hat ein topfförmiges Gehäuse 1, das zugleich als Rückschlußjoch dient. An seiner Stirnseite liegt ein Magnetkern 2 an. Auf einem Absatz des Magnetkerns 2 sitzt ein Ende einer Messinghülse 3, deren anderes Ende in eine Bohrung im Boden des Gehäuses 1 eingesetzt ist. Auf der Messinghülse 3 ist ein Wicklungsträger 4 angeordnet, auf dem eine Erregerwicklung, welche aus einer Einzugswicklung 5 und einer Haltewicklung 6 gebildet ist, untergebracht ist. Zwischen dem Boden des Gehäuses 1 und dem Wicklungsträger 4 ist eine Feder 7 eingesetzt, die den Wicklungsträger 4 toleranzausgleichend und schüttelfest in seiner Lage im Gehäuse 1 hält.

Die äußere Stirnseite des Magnetkerns 2 begrenzt einen Schaltraum 8, der von einer Kappe 9 umschlossen ist. Die Kappe 9 hat an ihrem dem Magnetkern 2 zugewandten Rand einen Flansch 10. Zwischen Magnetkern 2 und Kappenrand ist ein Federelement 11 eingelegt. Ein Befestigungsrand 12 des Gehäuses 1 greift über den Magnetkern 2, das Federelement 11 und den Flansch 10 und ist hinter dem Flansch 10 umgebördelt.

In die Kappe 9 sind zwei als Schrauben ausgebildete Hauptstromkontakte 13 und 14 eingesetzt, die mit ihrem Kopf 15 in den Schaltraum 8 ragen und aus der Kappe 9 führende Anschlußbolzen mit Gewinde haben, die in an sich bekannter und nicht näher dargestellter Weise an den Pluspol einer Batterie bzw. an die Feldwicklung eines Andrehmotors angeschlossen sind. Die Hauptstromkontakte 13 und 14 haben einen sechseckigen Kopf 15 mit einem um 45° geneigten Kontaktabschnitt 16. Der Kontaktabschnitt 16 ist ebenfalls sechseckig und hat sechs in der Projektion auf eine Ebene senkrecht zur Schaltbewegung trapezförmige Kontaktflächen 17. Die Kontaktflächen 17 sind jedoch derart ausgerundet, daß sie als Mantelabschnitte von Zylindern oder Kegelstümpfen geformt sind. Der Kopf der Hauptstromkontakte 13 und 14 ist in Ausnehmungen 18 oder zwischen Rippen 19 der Innenwand der Kappe 9 drehfest angeordnet. Durch eine zugeordnete Mutter 20, welche außen auf den Anschlußbolzen geschraubt ist, sind die Hauptstromkontakte 13 und 14 lösbar in der Kappe 9 befestigt. Die Hauptstromkontakte 13 und 14 sind dabei so in die Kappe 9 eingesetzt, daß sich zwei Kontaktflächen 17 gegenüberliegen und einen Winkel von 90° einschließen.

In der Messinghülse 3 ist ein Magnetanker 21 schüttelfest geführt. An seinem aus der Messinghülse 3 und somit aus dem Gehäuse 1 ragenden Ende ist ein Mitnehmer 22 aus Kunststoff mit einer Schraube 23 befestigt für einen nicht näher dargetellten Einrückhebel eines Einspurgetriebes. Der Magnetanker 21 hat eine Längsbohrung 24, in deren einen Endabschnitt kleineren Durchmessers die Schraube 23 geschraubt und deren anderer Endabschnitt 25 trichterförmig erweitert ist.

Ein Schaltbolzen 26 aus unmagnetischem Werkstoff ragt durch eine Bohrung 27 im Magnetkern 2 und erstreckt sich mit einem als Bund 28 ausgebildeten Ende in die Bohrung 24 des Magnetankers 21. Auf dem Bund 28 und dem Schaft des Schaltbolzens 26 bis in die Bohrung 27 des Magnetkerns 2 hinein ist eine Führungshülse 29 aus Dämpf- und Isolierstoff angeordnet, beispielsweise aus einem glasfaserverstärkten Thermoplast. Die Führungshülse 29 dient als Führung für den Schaltbolzen 26 in der Längsbohrung 24 und trägt eine Rückstellfeder 30, die sowohl den Magnetanker 21 als auch die Kontaktbrücke 33 in die Ausgangslage bringt. Sie stützt sich mit einem Ende am Bund 29 ab und liegt mit dem anderen Ende am Magnetkern 2 an.

Der Schaltbolzen 26 ragt mit einem Endabschnitt in den Schaltraum 8. Auf dem Endabschnitt sind eine Kontaktdruckfeder 31, ein Kontaktbrückenträger 32 aus isolierendem Material, welcher eine auf dem Kontaktbrückenträger 32 drehbar angeordnete Kontaktbrücke 33 trägt, eine Isolierscheibe 34 und eine Anschlagscheibe 35 angeordnet und mit einer auf den Endabschnitt geschraubten Mutter 36 lösbar befestigt. Der Kontaktbrückenträger 32 sitzt in der Ruhestellung des Schalters in einem erweiterten Endabschnitt 37 der Bohrung 27 des Magnetkerns 2. Die Kontaktdruckfeder 31 stützt sich mit einem Ende im Kontaktbrückenträger 32 ab und liegt mit dem anderen Ende an der Stirnseite 38 der Führungshülse 29 an.

Die Federanordnung 30, 31 hält aufgrund der Vorspannung der Rückstellfeder 30 die Baugruppe aus Schaltbolzen 26, 28 samt Führungshülse 29, 38, Kontaktbrücke 32 mit Kontaktbrücke 33 sowie den Magnetanker 21 in der in Figur 1 dargestellten Ruhestellung.

Die Kontaktbrücke 33 ist rund und hat die Form einer abgeflachten Kugelkalotte, deren Mittelpunkt auf der Längsachse 40 des Schalters liegt. Der Radius der Kontaktfläche 39 ist kleiner als der Radius der ausgerundeten Kontaktflächen 17 der Hauptstromkontakte 13 und 14.

Bei erregter Wicklung 5, 6 wird der Magnetanker 21 zum Einspuren des nicht dargestellten Andrehritzels des erwähnten Einspurgetriebes über den ebenfalls nicht dargestellten, am Mitnehmer 22 des Magnetankers 21 angelenkten Einrückhebel entgegen der Kraft der Rückstellfeder 30, die weiter gespannt wird, an den Magnetkern 2 gezogen. Dabei werden der Schaltbolzen 26 samt Führungshülse 29 und der auf ihm angeordnete Kontaktbrückenträger 32 mit der Kontaktbrücke 33 vom Magnetanker 21 mitbewegt. Der Schaltbolzen 26 wird bei dieser Bewegung weiter in den Schaltraum 8 geschoben, so daß die Kontaktbrücke 33 mit ihrer Kontaktfläche 39 an die zugeordneten Kontaktflächen 17 der Hauptstromkontakte 13 und 14 gedrückt und mit Unterstützung der Kraft der Kontaktdruckfeder 31 an den Hauptstromkontakten 13 und 14 gehalten wird. Dadurch wird der an den Anschlußbolzen des Hauptstromkontakts 13 angeschlossene, nicht dargestelle Andrehmotor mit der an den Anschlußbolzen des Hauptstromkontakts 14 angeschlossenen, ebenfalls nicht dargetellten Stromquelle in an sich bekannter Weise verbunden. Der Andrehmotor erhält Strom zum Andrehen der Brennkraftmaschine.

Ist die Brennkraftmaschine angelaufen, wird die Stromzufuhr zur Erregerwicklung 5, 6 des elektromagnetischen Schalters abgeschaltet. Die mit wesentlich größerer Federkraft als die Kontaktdruckfeder 31 versehene Rückstellfeder 30 hält den Schaltbolzen 26 mit seinem Bund 28 an den in seine Ruhetellung zurückbewegten Magnetanker 21 gedrückt. Bei dieser Bewegung nimmt der Schaltbolzen 26 die Kontaktbrücke 33 mit und trennt sie von den Hauptstromkontakten 13 und 14, so daß die bewegbaren Schaltteile 21 bis 39 wieder ihre in Figur 1 dargetellte Ruhe- oder Ausgangsstellung einnehmen.

Die mit der Form eines Kugelkalottenabschnitts versehene Kontaktfläche 39 der runden Kontaktbrücke 33 und die ausgerundeten Kontaktflächen 17 der Hauptstromkontakte 13 und 14 sind so ausgebildet, daß im Neuzustand die Kontaktberührung im ersten Drittel der den Hauptstromkontakten 13 und 14 zugewandten Kontaktfläche 39 der Kontaktbrücke 33 erfolgt. Dabei wird eine gute Wärmeableitung von den Kontaktstellen erzielt. Für die runde Kontaktbrücke 33 ist keine Verdrehsicherung erforderlich. Schütteleinflüsse können bewirken, daß die Kontaktbrücke 33 auf dem Kontaktbrückenträger 32 um die Längsachse 40 des Schalters gedreht wird. Dadurch kommen andere im wesentlichen punktförmige Stellen der Kontaktfläche 39 in Beruhrung mit den Kontaktflächen 17 der Hauptstromkontakte 13 und 14 aber niemals die Kanten. Die Hauptstromkontakte 13 und 14 lassen sich mehrfach verwenden. Ist eine Kontaktfläche 17 nicht mehr ausreichend kontaktfähig, werden die Hauptstromkontakte 13 und 14 soweit um ihre Längsachse gedreht in die Ausnehmung 18 und/oder zwischen die Rippen 19 der Kappe 9 gesetzt, daß die Kontaktfläche des Kontaktbrücke 33, an einer anderen Kontaktfläche 17 anliegen kann. Durch die geneigt zur Schaltrichtung angeordneten Kontaktflächen 17 und 39 ist die Prellwirkung verringert. Außerdem werden dadurch die Kontaktkraft und der Selbstreinigungseffekt der Kontaktflächen vergrößert. Die Lebensdauer und Leistung des elektromagnetischen Schalters werden somit erhöht.

Der in Figur 3 dargestellte elektromagnetische Schalter hat eine abgewandelte Kontaktbrücke 41. Soweit die übrigen Teile gleich denen des Ausführungsbeispieles nach den Figuren 1 und 2 ist, haben sie die selben Bezugszahlen.

Der Kontaktbrückenträger 42 hat einen sich zu seinem freien Ende etwas verjüngenden Lageransatz 43, auf dem die Kontaktbrücke 41 drehbar gelagert ist. Die Rückseite 44 der Kontaktbrücke 41 ist ebenfalls als abgeflachte Kugelkalotte ausgebildet mit einem wesentlich größeren Krümmungsradius als der der Kontaktfläche 39.

Die Kontaktbrücke 41 kann so etwas gegen die Längsachse 40 des Schalters geneigt Maßabweichungen, die beispielsweise durch Fertigungstoleranzen entstanden sind, ausgleichen. Dadurch erfolgt die Kontaktanlage der Kontaktflächen 39 und 17 der Kontaktbrücke 41 bzw. der Hauptstromkontakte 13 und 14 immer an der gewünschten Stelle.

Anstelle des sich verjüngenden Lageransatzes 43 des Kontaktbrückenträgers 42 kann auch bei zylindrischem Lageransatz 43 die Lagerbohrung 45 der Kontaktbrücke 41 etwas konisch ausgebildet sein.

Das erste Ausführungsbeispiel der Hauptstromkontakte 13 und 14 nach Figuren 1 bis 3 weist Kontaktflächen 17 auf, die als Ausrundungen in Form von Kegelmantelabschnitten oder Zylindermantelabschnitten ausgebildet sind, die sich über die ganze trapezförmigen Flächen des Kontaktabschnitts erstrecken.

In den Figuren 4 und 5 ist ein zweites Ausführungsbeispiel für Hauptstromkontakte dargestellt. Ein Hauptstromkontakt 46 hat wiederum einen sechseckigen Kopf 47, der mit einem um 45° zur Längsachse und somit zur Schaltrichtung geneigten Kontaktabschnitt 48 versehen ist. Die sechs trapezförmigen Teilflächen des Kontaktabschnitts 48 sind mit je einer zylindermantelförmigen Aussrundung als Kontaktflächen 49 versehen, die sich über den mittleren Teil der trapezförmigen Teilflächen erstreckt.

Für den Hauptstromkontakt 46 aus elektrisch gut leitendem Werkstoff wie Kupfer ist noch eine Abwandlung für den verwendeten Werkstoff in strichpunktierten Linien in den Figuren 4 und 5 angedeutet. Der Hauptstromkontakt 46 ist mit Anschlußbolzen und Kopf 47 beispielsweise aus Stahl ausgebildet. An der Stirnseite des Kopfes 47 ist ein Lageransatz 50 angeformt. Der Kontaktabschnitt 48 ist aus Kupfer ausgebildet und mit den zylindermantelabschnittförmigen Kontaktflächen 49 sowie mit einer Längsbohrung 51 versehen. Der Kontaktabschnitt 48 ist auf den Lageransatz 50 geschoben. Mit dem aus der Längsbohrung 51 ragenden Ende 52 des Lageransatzes 50 ist der Kontaktabschnitt 48 an den Hauptstromkontakt 46 genietet. Besonders für große elektromgnetische Schalter lassen sich so die zugehörigen entsprechend großen Hauptstromkontakte wirtschaftlich herstellen, was vor allem bei Großmengenherstellung erforderlich ist.

Bei Hauptstromkontakten für große Wärmeaufnahme bei der Kontaktgabe eignet sich ein Kontaktabschnitt wie er in einem dritten Ausführungsbeisiel eines Hauptstromkontaktes 53 nach den Figuren 6 und 7 dargestellt ist. Der Kopf 54 des Hauptstromkontaktes 53 ist wiederum als Sechskant ausgebildet. Der Kontaktabschnitt 55 ist nur an zwei Seiten gegenüber der Schaltrichtung geneigt. Diese Seiten sind als Kontaktflächen 56 ausgerundet. Der Verschleiß an den Hauptstromkontakten 57 ist bei der besonders günstigen Wärmeableitung von der Kontaktanlagestelle geringer. Es reichen daher auch zwei Kontaktflächen 56 je Hauptstromkontakt 53 für die Lebensdauer des Schaltgeräts aus. Der höhere Kupferbedarf und somit der höhere Preis rechtfertigen deshalb besonders die Anwendung dieses Ausführungbeispieles bei Spezialausführungen elektromagnetischer Schalter.

## Patentansprüche

1. Elektromagnetischer Schalter, insbesondere für Andrehvorrichtungen von Brennkraftmaschinen, mit einem Gehäuse (1), in dem auf einer Führungshülse (3) ein Wicklungsträger (4) mit einer Erregerspule (5, 6) untergebracht und in der ein Magnetanker (21) geführt ist, mit einem an einer Stirnseite des Gehäuses angeordneten Magnetkern (2), an welchen der Magnetanker entgegen der Kraft einer Rückstellfeder (30) ziehbar ist und durch den ein Schaltbolzen (26) ragt, der mit dem Magnetanker verschiebbar ist, einen Kontaktbrückenträger (32) mit einer einen kreisförmigen Umriß aufweisenden Kontaktbrücke (33) trägt und sich in einen Schaltraum (8) erstreckt, der von einer Kappe (9) abgedeckt ist, in welcher zwei in den Schaltraum ragende und der Kontaktbrücke gegenüberliegende Hauptstromkontakte (13, 14) angeordnet sind, dadurch gekennzeichnet, daß die Längsachsen der beiden Hauptstromkontakte (13, 14; 46; 53) parallel zur Längsachse (40) des Schalters verlaufen, daß jeder Hauptstromkontakt (13, 14; 46; 53) einen zwischen 25° und 60° zu seiner Längsachse geneigten Kontaktabschnitt (16; 48; 55) mit mindestens einer quer zur Neigungsrichtung des Kontaktabschnittes (16; 48; 55) verlaufenden Ausrundung als Kontaktfläche (17; 49; 56) hat, und daß die Kontaktbrücke (33; 41) die Form einer abgeflachten Kugelkalotte aufweist, deren Krümmungsmittelpunkt auf der Längsachse (40) des Schalters liegt und deren Krümmungsradius kleiner als der der Ausrundung (17; 49; 56) der Kontaktabschnitte (16; 48; 55) der Hauptstromkontakte (13, 14; 46; 53) ist.

2. Schalter nach Anspruch 1, dadurch gekennzeichnet, daß die Kontaktabschnitte (16; 48; 55) der Hauptstromkontakte (13, 14; 46; 53) um 45° zur Längsachse (40) der Hauptstromkontakte (13, 14; 46; 53) geneigt sind.

3. Schalter nach Anspruch 1 oder 2, dadurch gekennzeichnet, daß der geneigte Kontaktabschnitt (16) der Hauptstromkontakte (13, 14) den Querschnitt eines Vielecks hat und dementsprechend in Projektion auf eine Ebene senkrecht zur Längsachse (40) des Schalters Kontaktflächen (17) mit Trapezform aufweist, deren Ausrundung als Kegelmantelabschnitt ausgebildet ist.

4. Schalter nach Anspruch 1 oder 2, dadurch gekennzeichnet, daß der geneigte Kontaktabschnitt (16; 48) der Hauptstromkontakte (13, 14; 46) den Querschnitt eines Vielecks hat und dementsprechend in Projektion auf eine Ebene senkrecht zur Längsachse (40) des Schalters Kontaktflächen mit Trapezform aufweist, deren Ausrundung (17; 49) als Zylindermantelabschnitt ausgebildet ist.

5. Schalter nach Anspruch 1 oder 2, dadurch gekennzeichnet, daß der Kopf (54) der Hauptstromkontakte (53) den Querschnitt eines Vielecks hat, an dem zwei geneigte Kontaktabschnitte (55) mit je einer ausgerundeten Kontaktfläche (56) ausgebildet sind.

6. Schalter nach einem der Ansprüche 1 bis 5, dadurch gekennzeichnet, daß die Hauptstromkontakte (13, 14; 46; 53) als Schrauben aus Kupfer ausgebildet sind, an deren Kopf der Kontaktabschnitt (16; 48; 55) mit den Kontaktflächen (17; 49; 56) angeformt ist.

7. Schalter nach einem der Ansprüche 1 bis 5, dadurch gekennzeichnet, daß die Hauptstromkontakte (13, 14; 46) als Schrauben aus Stahl ausgebildet sind, an deren Kopf (15; 47) der Kontaktabschnitt (16; 48) samt Kontaktflächen (17; 49) aus Kupfer befestigt ist.

8. Schalter nach Anspruch 1, dadurch gekennzeichnet, daß die den Hauptstromkontakten (13, 14; 46; 53) abgewandte Seite (44) der Kontaktbrücke (41) ebenfalls als abgeflachte Kugelkalotte ausgebildet ist, deren Krümmungsmittelpunkt auf der Längsachse (40) des Schalters liegt und deren Krümmungsradius wesentlich größer ist als der der Kontaktfläche (39).

9. Schalter nach Anspruch 1 oder 8, dadurch gekennzeichnet, daß die Kontaktbrücke (33; 41) auf einer Isolierstoffbuchse (43) drehbar angeordnet ist und die Lagerbohrung (45) der Kontaktbrücke (33; 41) und/oder die Isolierstoffbuchse (43) konisch ausgebildet sind.

## Claims

1. Electromagnetic switch, in particular for starting devices of internal-combustion engines, with a housing (1), in which a winding carrier (4) with an exciter coil (5, 6) is accommodated on a guide sleeve (3) and in which sleeve (3) a magnet armature (21) is guided, with a magnet core (2) arranged on an end face of the housing, against which core (2) the magnet armature can be drawn against the force of a restoring spring (30) and through which core a switching bolt (26) protrudes, which is displaceable with the magnet armature, bears a contact bridge carrier (32) with a contact bridge (33) having a circular profile, and extends into a switching space (8), which is covered by a cap (9), in which two primary current contacts (13, 14), protruding into the switching space and lying opposite the contact bridge, are arranged, characterised in that the longitudinal axes of the two primary current contacts (13, 14; 46; 53) run parallel to the longitudinal axis (40) of the switch, in that each primary current contact (13, 14; 46; 53) has a contact section (16; 48; 55) inclined between 25° and 60° to its longitudinal axis and having as contact surface (17; 49; 56) at least one fillet running transverse to the direction of inclination of the contact section (16; 48; 55), and in that the contact bridge (33; 41) has the shape of a flattened spherical cup, the centre of curvature of which lies on the longitudinal axis (40) of the switch and the radius of curvature of which is less than that of the fillet (17; 49; 56) of the contact sections (16; 48; 55) of the primary current contacts (13, 14; 46; 53).

2. Switch according to Claim 1, characterised in that the contact sections (16; 48; 55) of the primary current contacts (13, 14; 46; 53) are inclined by 45° to the longitudinal axis (40) of the primary current contacts (13, 14; 46; 53).

3. Switch according to Claim 1 or 2, characterised in that the inclined contact section (16) of the primary current contacts (13, 14) has the cross-section of a polygon and, accordingly, has contact surfaces (17) with trapezium shape in projection onto a plane perpendicular to the longitudinal axis (40) of the switch, the fillet of which surfaces is designed as cone surface section.

4. Switch according to Claim 1 or 2, characterised in that the inclined contact section (16; 48) of the primary current contacts (13, 14; 46) has the cross-section of a polygon and, accordingly, has contact surfaces with trapezium shape in projection onto a plane perpendicular to the longitudinal axis (40) of the switch, the fillet (17; 49) of which surfaces is designed as cylinder surface section.

5. Switch according to Claim 1 or 2, characterised in that the head (54) of the primary current contacts (53) has the cross-section of a polygon, on which two inclined contact sections (55) are each designed with a rounded-off contact surface (56).

6. Switch according to one of Claims 1 to 5, characterised in that the primary current contacts (13, 14; 46; 53) are designed as screws of copper, on the head of which the contact section (16; 48; 55) with the contact surfaces (17; 49; 56) is formed.

7. Switch according to one of Claims 1 to 5, characterised in that the primary current contacts (13, 14; 46) are designed as screws of steel, on the head (15; 47) of which the contact section (16; 48) together with contact surfaces (17; 49) of copper is fastened.

8. Switch according to Claim 1, characterised in that the side (44) of the contact bridge (41) facing away from the primary current contacts (13, 14; 46; 53) is likewise designed as a flattened spherical cup, the centre of curvature of which lies on the longitudinal axis (40) of the switch and the radius of curvature of which is substantially greater than that of the contact surface (39).

9. Switch according to Claim 1 or 8, characterised in that the contact bridge (33; 41) is rotatably arranged on an insulating-material bush (43) and the bearing bore (45) of the contact bridge (33; 41) and/or the insulating-material bush (43) are conically designed.

## Revendications

1. Commutateur électromagnétique, notamment pour des dispositifs de démarrage de moteurs à combustion interne, avec un boîtier (1) dans lequel est logé sur une douille de guidage (3) un support d'enroulement (4) avec une bobine d'excitation (5, 6), tandis que dans cette douille est guidée une armature magnétique (1), avec un noyau magnétique (2) disposé contre une face frontale du boîtier et contre lequel, l'armature magnétique peut être attirée contre l'action d'un ressort de rappel (30), et à travers lequel passe un axe de commutation (26) qui est susceptible de se déplacer avec l'armature magnétique, cet axe portant un support (32) de pont de contact avec un pont de contact (33) ayant un contour de forme circulaire et cet axe s'étendant dans une chambre de commutation (8) qui est recouverte par un capot (9) dans lequel sont disposés deux contacts principaux (13, 14) faisant saillie dans la chambre de commutation et placés en face du pont de contact, commutateur électromagnétique caractérisé en ce que les axes longitudinaux des deux contacts principaux (13, 14; 46; 53) s'étendent parallèlement à l'axe longitudinal (40) du commutateur, en ce que chaque contact principal (13, 14; 46; 53) a une surface de contact (16, 48; 55) inclinée entre 25 et 60° par rapport à son axe longitudinal, avec au moins un arrondi jouant le rôle de surface de contact (17; 49; 56) et s'étendant transversalement par rapport à la direction d'inclinaison de la partie de contact (16; 48; 55) et en ce que le pont de contact (33; 41) a la forme d'une calotte sphérique aplatie dont le centre de courbure se situe sur l'axe longitudinal (40) du commutateur et dont le rayon de courbure est inférieur à celui de l'arrondi (17; 49; 56) des parties de contact (16; 48; 55) des contacts principaux (13, 14; 46; 53).

2. Commutateur selon la revendication 1, caractérisé en ce que les parties de contact (16; 48; 55) des contacts principaux (13, 14; 46; 53) sont inclinées de 45° par rapport à l'axe longitudinal (40) des contacts principaux (13, 14; 46; 53).

3. Commutateur selon la revendication 1 ou la revendication 2, caractérisé en ce que la partie de contact inclinée (16) des contacts principaux (13, 14) a la section transversale d'un polyèdre et comporte en conséquence, en projection sur un plan perpendiculaire à l'axe longitudinal (40) du commutateur, des surfaces de contact (17) de forme trapézoïdale, dont l'arrondi est réalisé sous la forme d'une partie d'une enveloppe de cône.

4. Commutateur selon la revendication 1 ou la revendication 2, caractérisé en ce que la partie de contact inclinée (16; 48) des contacts principaux (13, 14; 46) a la section transversale d'un polyèdre et comporte, en conséquence, en projection sur un plan perpendiculaire à l'axe longitudinal (40) du commutateur, des surfaces de contact de forme trapézoïdale, dont l'arrondi (17; 49) est réalisé sous la forme d'une partie d'une enveloppe de cylindre.

5. Commutateur selon la revendication 1 ou la revendication 2, caractérisé en ce que la tête (54) des contacts principaux (53) a la section transversale d'un polyèdre sur lequel sont réalisées deux parties de contact inclinées (55) avec chacune une surface de contact arrondie (56).

6. Commutateur selon une des revendications 1 à 5, caractérisé en ce que les contacts principaux (13, 14; 46; 53) sont réalisés sous la forme de vis en cuivre sur la tête desquelles est formée la partie de contact (16; 48; 55) avec les surfaces de contact (17; 49; 56).

7. Commutateur selon une des revendications 1 à 5, caractérisé en ce que les contacts principaux (13, 14; 46) sont réalisés sous la forme de vis en acier, sur la tête (15; 47) desquelles est fixée la partie de contact (16; 48) en cuivre, y compris les surfaces de contact (17; 49).

8. Commutateur selon la revendication 1, caractérisé en ce que la face (44), opposée aux contacts principaux (13, 14; 46; 53) du pont de contact (41) est également réalisée sous la forme d'une calotte sphérique aplatie dont le centre de courbure se situe sur l'axe longitudinal (40) du commutateur et dont le rayon de courbure est notablement supérieur à celui des surfaces de contact (39).

9. Commutateur selon la revendication 1 ou la revendication 8, caractérisé en ce que le pont de contact (33; 41) est disposé de façon à pouvoir tourner sur une douille (43) en matière isolante, tandis que le perçage du montage (45) du pont de contact (33; 41) et/ou la douille en matière isolante (43) sont coniques.
